# EUROPÄISCHE PATENTSCHRIFT

(11) **EP 1 478 858 B1**
(45) Veröffentlichungstag und Bekanntmachung des Hinweises auf die Patenterteilung: **07.06.2006**
(21) Anmeldenummer: 02760250.7
(22) Anmeldetag: 18.07.2002
(51) Int. Cl.: F15B 1/24

(54) **KOLBENSPEICHER**
PISTON-TYPE ACCUMULATOR
ACCUMULATEUR HYDRAULIQUE

(30) Priorität: 16.08.2001 DE 10139192
(43) Veröffentlichungstag der Anmeldung: 24.11.2004
(73) Patentinhaber: HYDAC TECHNOLOGY GMBH, 66280 Sulzbach/Saar (DE)
(72) Erfinder: WEBER, Norbert, 66280 Sulzbach (DE)
(74) Vertreter: Bartels, Martin Erich Arthur
(86) Internationale Anmeldenummer: PCT/EP2002/007982
(87) Internationale Veröffentlichungsnummer: WO 2003/016723

(56) Entgegenhaltungen:
- EP-A- 1 277 968
- US-A- 2 683 467
- US-A- 2 817 361
- US-A- 4 651 782
- US-A- 4 678 010
- PATENT ABSTRACTS OF JAPAN Bd. 2000, Nr. 10, 17. November 2000 (2000-11-17) & JP 2000 186701 A (AISIN SEIKI CO LTD), 4. Juli 2000 (2000-07-04)
- PATENT ABSTRACTS OF JAPAN Bd. 1997, Nr. 07, 31. Juli 1997 (1997-07-31) & JP 09 072310 A (NOK CORP), 18. März 1997 (1997-03-18)

## Beschreibung

Die Erfindung betrifft einen Kolbenspeicher mit den Merkmalen des Oberbegriffes des Patentanspruches 1.

Kolbenspeicher sind in einer Vielzahl von Bauarten bekannt. Der den Trennkolben umgebende und axial führende Teil des Speichergehäuses hat im allgemeinen die Form eines Zylinderrohres, weshalb die Kolbenspeicher auch oft als Zylinderspeicher bezeichnet sind. Die Abdichtungsbereiche am Umfang des Trennkolbens sind üblicherweise durch Ring- oder O-Ring-Dichtungen gebildet, die in axial zueinander versetzten Außenumfangsnuten im Trennkolben eingelassen sind.

Für den Einsatz derartiger Zylinder- oder Kolbenspeicher werden hinsichtlich ihrer Funktionstüchtigkeit sehr hohe Anforderungen gestellt, und zwar über weite Temperaturbereiche, beispielsweise zwischen -40°C bis + 150°C. Es hat sich nun in Prüfstandsversuchen gezeigt, daß solche Speicher hinsichtlich des Langzeitverhaltens nicht zufriedenstellend funktionieren, da bei den bekannten Speichern häufig Gas zur Öl- oder Fluidseite hin übertritt. Bei Speichern, die eine Sicherheitsfunktion zu erfüllen haben, ist dies nicht hinnehmbar, insbesondere, wenn es sich um Speicher in Verbindung mit hydraulischen Bremssystemen handelt, wo ein Übertritt von Gas in das Hydrauliksystem zu Fehlfunktion bis hin zu einem Versagen führen könnte.

Durch PATENT ABSTRACTS OF JAPAN vol. 2000, no. 10, 17. November 2000 (2000-11-17) & JP 2000 186701 A (AISIN SEIKI CO LTD). 4. Juli 2000 (2000-07-04) ist ein gattungsgemäßer Kolbenspeicher bekannt mit einem innerhalb eines Speichergehäuses axial verfahrbaren Trennkolben, der eine Fluidseite des Speichers von seiner Gasseite trennt und an seinem, an der Innenwand des Speichergehäuses geführten Umfang zwei in Axialrichtung zueinander versetzte Abdichtungsbereiche aufweist, wobei
- das Speichergehäuse an einer zwischen den Abdichtungsbereichen des Trennkolbens gelegenen Stelle eine Entlüftungsmöglichkeit zur Ableitung von Abdichtungsbereiche überwindenden Leckmedien aufweist,
- als Enlüftungsmöglichkeit eine in de Wand des Speichergehäuses durchgehend ausgebildete Entlüftungsbohrung vorgesehen ist,
- das Austrittsende der Entlüftungsbohrung mit einer Sammelkammer für die Aufnahme der Leckmedien in Verbindung steht,
- die Sammelkammer einen eine Entlüftung ins Freie ermöglichenden Auslaß aufweist,
- der Auslaß eine durch den in der Sammelkammer herrschenden Druck öffenbare, normalerweise geschlossene Ventilanordnung aufweist,
- die Sammelkammer durch einen auf der Außenseite eines den Trennkolben aufnehmenden Zylinderrohres des Speichergehäuses sitzenden Ringkörper gebildet ist, der eine den Auslaß bildende Bohrung aufweist.

Bei der bekannten Lösung ist der Ringkörper aus einem Material vorgebbarer Gas - Permeabilität gebildet, der zur Außenumfangsseite des Speichergehäuses stegartige Vorsprünge aufweist, mit denen sich der Ringkörper an dem Speichergehäuse abstützt. Gegenüberliegend zu der Entlüftungsmöglichkeit des Speichergehäuses verjüngt sich der Ringkörper an der dahingehenden Stelle konisch und in die dahingehende Verjüngungsstelle ist ein Rückschlagventil eingesetzt, das bei einem vorgebbaren Überdruck an der Stelle der Entlüftungsmöglichkeit öffnet und dergestalt eine Entlüftung für den Kolbenspeicher zur Ableitung von die Abdichtungsbereiche überwindenden Leckmedien bewirkt, so dass insoweit bei der bekannten Lösung die Dauer der Einsatzzeiten verlängert ist. Das nach außen hin vorstehende Rückschlagventil ist jedoch empfindlich gegenüber von außen eingeleiteten mechanischen Stößen und sonstigen schlagartigen Beanspruchungen, so dass bei Einsatz der bekannten Lösung unter Extrembedingungen die Entlüftungsfunktion bis zur Fehlfunktion beeinträchtigt sein kann.

Ausgehend von diesem Stand der Technik liegt der Erfindung die Aufgabe zugrunde, einen Kolbenspeicher zu schaffen, der auch unter Extrembedingungen und bei langen Einsatzzeiten seine Dichtigkeit behält und sicherstellt, dass in keinem Betriebszustand Gas zur Fluidseite hin gelangen kann.

Bei einem Kolbenspeicher der eingangs genannten Art ist diese Aufgabe erfindungsgemäß dadurch gelöst, dass der Ringkörper eine äquidistant zur Außenseite des Zylinderrohres verlaufende Ringfläche aufweist, die durch sich beidseits an diese anschließende, radial nach innen vorspringende Randleisten in einem die lichte Weite der Sammelkammer definierenden Abstand vom Zylinderrohr gehalten ist, und dass als Ventilanordnung des Auslasses ein die Ringfläche umgehendes und die Bohrung überdeckendes elastisches Band vorgesehen ist.

Die Sammelkammer weist als Auslaß ins Freie eine Bohrung auf, die mittels einer Ventilanordnung geöffnet oder verschlossen wird. Hierbei handelt es sich erfindungsgemäß um ein elastisches Band, das die Ringfläche des Ringkörpers umschlingt. Die Vorspannung, mit der das Band auf der Ringfläche aufliegt, ist derart gewählt, dass das Band bei einem vorbestimmten Überdruck in der Sammelkammer von der Bohrung abhebt, um in der Sammelkammer befindliche Medien an die Umgebung abzugeben. Mit der erfindungsgemäßen Lösung ist es ermöglicht, bei beliebigem Einbau des Kolbenspeichers die Entlüftungsmöglichkeit nach oben zu führen, da der Ringkörper vorzugsweise auf dem Zylinderrohr drehbar gehalten ist, um zu ermöglichen, dass die Bohrung auf die höchstgelegene Stelle einstellbar ist.

Dank der zwischen gasseitigem und fluidseitigem Abdichtungsbereich gelegenen Entlüftungsmöglichkeit ist sichergestellt, daß kein Übertritt von Medien von der Gasseite zur Fluidseite oder umgekehrt erfolgen kann, selbst wenn Moleküle der an den Trennkolben angrenzenden Medien durch das ansonsten dichte Dichtungssystem am Umfang des Trennkolbens kriechen. Wegen der kleinen Moleküle des auf der Gasseite befindlichen Mediums, in den meisten Fällen Stickstoff, ist ein gewisses Kriechen durch am Trennkolben vorgesehene Dichtringe auch dann nicht gänzlich ausgeschlossen, wenn die Oberfläche auf der Innenseite des Zylinderrohres des Speichergehäuses feinstbearbeitet ist, weil bei dem Betrieb der Kolbenspeicher grundsätzlich die Forderung besteht, daß die Reibung zwischen Kolbendichtung und Innenseite des Zylinderrohres während der Kolbenbewegung sehr klein ist, was keine hohe Flächenpressung erlaubt. Auch gegebenenfalls von der Fluidseite her über die Kolbendichtung übergetretene Leckmengen, beispielsweise von Hydrauliköl, können aufgrund der Entlüftungsmöglichkeit nicht zur Gasseite übertreten.

Der erfindungsgemäße Kolbenspeicher eignet sich insbesondere für Anwendungsfälle, bei denen Sicherheitsanforderungen zu erfüllen sind, insbesondere für Bremssysteme, weil hier die Verhinderung von Übertritten von Gasmolekülen zur Fluidseite von ausschlaggebender Bedeutung ist.

Als Entlüftungsmöglichkeit kann eine in der Wand des Speichergehäuses durchgehend ausgebildete Entlüftungsbohrung vorgesehen sein.

Bei einem vorteilhaften Ausführungsbeispiel ist das Austrittsende der Entlüftungsbohrung mit einer Sammelkammer für die Aufnahme der Leckmedien in Verbindung. Leckmedien werden dadurch erst nach erfolgter Füllung der Sammelkammer an die Umgebung abgegeben. Die Anordnung kann hierbei so getroffen sein, daß der eine Entlüftung ins Freie ermöglichende Auslaß der Sammelkammer eine normalerweise geschlossene Ventilanordnung aufweist, die durch den in der Sammelkammer herrschenden Druck öffnet, so daß eine selbsttätige Ableitung bei Aufbau eines vorgewählten Überdrucks nach vollständiger Füllung der Sammelkammer erfolgt.

Bei einer Ausführungsform als "superdichter" Kolbenspeicher kann außer den Abdichtungsbereichen, zwischen denen sich die Entlüftungsmöglichkeit befindet, am Trennkolben ein der Gasseite noch näher gelegener, zusätzlicher dritter Abdichtungsbereich vorgesehen sein. Da kein Übertritt von Leckbestandteilen von der Fluidseite her möglich ist, würde die den dritten Abdichtungsbereich bildende Kolbendichtung, und normalerweise auch die den zweiten Abdichtungsbereich bildende Kolbendichtung, trocken laufen. Bei einem vorteilhaften Ausführungsbeispiel der Erfindung ist im Hinblick hierauf im Trennkolben eine Versorgungseinrichtung für die Zufuhr eines fließfähigen Schmierstoffes zu dem zwischen zweitem und drittem Abdichtungsbereich gelegenen Umfangsabschnitt des Trennkolbens vorgesehen. Hierbei kann es sich um ein hochviskoses Öl, beispielsweise ein Mineralöl, oder ein fließfähiges Fett handeln. Neben der dadurch erreichten Schmierung, wodurch die Kolbenreibung reduziert und die Lebensdauer erhöht wird, ergibt sich wegen der hohen Viskosität des zugeführten Stoffes eine zusätzliche Sperr- oder Abdichtungswirkung.

Nachstehend ist die Erfindung anhand eines in der Zeichnung dargestellten Ausführungsbeispiels im einzelnen erläutert. Die einzige Figur zeigt einen schematisch vereinfachten Längsschnitt des Ausführungsbeispiels des Kolbenspeichers.

Der in der Figur dargestellte Kolbenspeicher weist ein als Ganzes mit 1 bezeichnetes Speichergehäuse mit einem Zylinderrohr 3 auf, das am einen Ende durch eine einstückig mit dem Zylinderohr 3 geformte Endwand 5 und am entgegengesetzten Ende durch einen Verschlußdeckel 7 abgeschlossen ist. Beim gezeigten Beispiel ist der Verschlußdeckel 7 durch einen Sprengring 9 am Zylinderrohr 3 gesichert und mittels eines O-Ringes 11 an der Innenwand des Zylinderrohres 3 abgedichtet. Anstelle der Verwendung eines Sprengringes 9 könnte der Verschlußdeckel 7 mit dem Zylinderrohr 3 verschweißt sein.

Im Zylinderrohr 3 ist ein Trennkolben 13 axial verschiebbar, der gegenüber der feinstbearbeiteten Innenwand des Zylinderrohres 3 mittels dreier, axial zueinander versetzter Kolbendichtungen abgedichtet ist, die einen ersten, einen zweiten und einen dritten Abdichtungsbereich am Umfang des Trennkolbens 13 bilden. Bei den Kolbendichtungen handelt es sich jeweils um in Umfangsnuten des Trennkolbens 13 sitzende Dichtringe, wobei der der Fluidseite 15 des Kolbenspeichers nächstgelegene Dichtring 17 den ersten Abdichtungsbereich bildet. Ein im Verschlußdeckel 7 vorgesehener Durchgang 19 mit einem Anschlußstutzen 21 stellt die Verbindung zu einem zugeordneten Hydrauliksystem (nicht gezeigt) her.

Gegenüber dem den ersten Abdichtungsbereich bildenden Dichtring 17 axial gegen die an die andere Kolbenseite angrenzende Gasseite 23 hin versetzt, ist als zweiter Abdichtungsbereich ein zweiter, in einer Umfangsnut des Ringkolbens 13 sitzender Dichtring 25 vorgesehen. Ein noch weiter in Richtung auf die Gasseite 23 hin versetzter dritter Abdichtungsbereich ist durch einen dritten, in einer Umfangsnut des Trennkolbens 13 sitzenden Dichtring 27 gebildet.

Der Hubweg des Trennkolbens 13 innerhalb des Zylinderrohres 3 wird durch in der Zeichnung nicht dargestellte Anschläge im Zylinderrohr 3 mechanisch auf eine gewünschte Arbeits-Hublänge begrenzt oder alternativ mittels Steuerung der Druckverhältnisse von Fluidseite 15 und Gasseite 23, deren Gas-Fülldruck über einen Füllanschluß 29 einstellbar ist. In dem Bereich des Zylinderrohres 3, der über die gesamte Arbeits-Hublänge des Trennkolbens 13 zwischen erstem und zweitem Abdichtungsbereich, d.h. zwischen dem Dichtring 17 und dem Dichtring 25, gelegen ist, ist als Entlüftungsmöglichkeit, die eine Ableitung von Leckmedien gestattet, eine Entlüftungsbohrung 31 in der Wand des Zylinderrohres 3 durchgehend ausgebildet. Im Bereich der inneren Mündung der Entlüftungsbohrung 31 ist in die Innenwand des Zylinderrohres 3 eine sich über den gesamten Umfang der Innenwand erstreckende, ringnutartige Ausnehmung 33 mit abgeschrägten Seitenrändern 35 eingearbeitet. Die Ausnehmung 33 verhindert auch ein Abscheren der Dichtungen 25 und 27 bei der Montage, wenn diese über die Bohrung 31 geschoben werden. Zusammen mit einer in den Umfang des Trennkolbens 13 eingearbeiteten Vertiefung 37 wird am Umfang des Trennkolbens 13 eine innere, mit der Entlüftungsbohrung 31 in Verbindung stehende Kammer gebildet, in die Leckmedien eintreten können, falls ein Kriechen von Flüssigkeitsmolekülen durch den Dichtring 17 stattfinden sollte oder die Dichtringe 27 und 25 durch die kleinen Gasmoleküle des Füllgases auf der Gasseite 23 überwunden werden sollten. Solche etwaigen Leckmedien gelangen durch die Entlüftungsbohrung 31 hindurch in eine Sammelkammer 39, in die das äußere Ende der Entlüftungsbohrung 31 mündet.

Diese Sammelkammer 39 ist beim gezeigten Ausführungsbeispiel durch einen auf der Außenseite des Zylinderrohres 3 sitzenden Ringkörper 41 gebildet. Dieser ist ein aus Kunststoff oder Metallblech einstückig geformter Profilkörper mit einer flachen äußeren Ringfläche 43, die seitlich von sich zu ihr senkrecht erstreckenden Randleisten 45 eingefaßt ist, deren freie Enden an der Außenseite des Zylinderrohres 3 anliegen, so daß die Ringfläche 43 äquidistant in einem Abstand von der Außenseite des Zylinderrohres 3 gehalten ist. Durch O-Ringe 47 sind die Randleisten 45 gegenüber der Außenseite des Zylinderrohres 3 abgedichtet. Die so gebildete Sammelkammer 39 weist als Auslaß ins Freie eine Bohrung 49 auf, die mittels einer Ventilanordnung geöffnet oder verschlossen wird. Hierbei handelt es sich um ein elastisches Band 51, das die Ringfläche 43 des Ringkörpers 41 umschlingt. Die Vorspannung, mit der das Band 51 auf der Ringfläche 43 aufliegt, ist so gewählt, daß das Band 51 bei einem vorbestimmten Überdruck in der Sammelkammer 39 von der Bohrung 49 abhebt, um in der Sammelkammer befindliche Medien an die Umgebung abzugeben.

In der Figur ist die den Auslaß bildende Bohrung 49 an der in der Zeichnung oben liegenden Seite des Zylinderrohres 3 gezeigt. Um zu ermöglichen, daß bei beliebigem Einbau des Kolbenspeichers die Entlüftungsmöglichkeit nach oben führt, ist der Ringkörper 41 auf dem Zylinderrohr 3 drehbar, um zu ermöglichen, daß die Bohrung 49 auf die höchstgelegene Stelle einstellbar ist.

Anstelle der Abdichtung der Sammelkammer 39 gegen das Zylinderrohr 3 mittels der O-Ringe 47 könnten die Enden der Randleisten 45 als mit dem Zylinderrohr 3 unmittelbar zusammenwirkende Dichtkanten ausgebildet sein. Anstelle einer frei durchgehenden Entlüftungsbohrung 31 könnte eine einen porösen, stopfenartigen Einsatz enthaltende Bohrung vorgesehen sein, beispielsweise unter Verwendung eines Stopfens aus einem porösen Sinterwerkstoff.

In dem Umfangsbereich des Trennkolbens 13, der zwischen zweitem und drittem Abdichtungsbereich gelegen ist, also zwischen den Dichtringen 25 und 27, ist in den Umfang des Trennkolbens 13 eine Ringnut 53 eingearbeitet, die mit einer im Trennkolben 13 befindlichen Versorgungseinrichtung für die Zufuhr eines fließfähigen Schmierstoffes in Verbindung steht. Der Trennkolben 13 weist zu diesem Zweck einen innen liegenden, konzentrischen Hilfszylinder 55 auf, der zur Fluidseite 15 hin geschlossen und gegen die Gasseite 23 hin geöffnet ist. Von der Gasseite 23 her ist in den Hilfszylinder 55 ein Hilfskolben 57 eingeführt, der eine umfängliche Kolbendichtung 59 aufweist und gegen einen Austritt aus dem Hilfszylinder 55 durch einen Sprengring 61 gesichert ist. Das zwischen dem Hilfskolben 57 und dem geschlossenen Ende des Hilfszylinders 55 gelegene Volumen ist mit einem Vorrat eines fließfähigen Schmierstoffes gefüllt. Ein Verbindungskanal 63 im Trennkolben 13 verbindet diesen Schmierstoff - Vorratsraum mit der Ringnut 53 am Umfang des Trennkolbens 13.

Der Hilfskolben 57 ist durch eine Schrauben - Druckfeder 65 federbelastet, die sich an einer mittels eines Sprengringes 67 am Trennkolben 13 fixierten Halteplatte 69 abstützt. Somit wirkt am Hilfskolben 57 nicht nur der Druck der Gasseite 23, sondern auch die Federvorspannung, so daß der Hilfskolben 57 in dem den Schmierstoff - Vorrat enthaltenden Raum einen Förderdruck erzeugt, durch den der Schmierstoff in die Ringnut 53 gedrückt wird. Bei dem Schmierstoff handelt es sich um ein hochviskoses Öl oder fließfähiges Fett. Hierdurch wird neben der Schmierung der Dichtringe 25,27 an den betreffenden Abdichtungsbereichen des Trennkolbens 13 eine zusätzliche Sperr- oder Abdichtungswirkung erzeugt. Insgesamt ergibt sich ein besonders gutes Langzeitverhalten des Kolbenspeichers, insbesondere eine vollständige Sicherheit gegen einen Übertritt des Mediums der Gasseite 23 zur Fluidseite 15, so daß sich der erfindungsgemäße Kolbenspeicher insbesondere auch für einen Einsatz bei Bremssystemen eignet.

Des weiteren besteht die Möglichkeit, wie dies insbesondere die Abbildung zeigt, innerhalb des Gehäuses 1 einen buchsenartigen Anschlagkörper 70 einzusetzen, der verhindert, daß die Dichtung 17 in die Nut 33 rutscht, sofern der Trennkolben 13 in eine weit erhöhte Stellung (nicht dargestellt) zurückfahren sollte. Der dahingehende Anschlagkörper 70 liegt mit seinem Außenumfang bündig am Innenumfang des Speichergehäuses 1 an und erstreckt sich ansonsten zwischen der Endwand 5 und dem einen freien Ende des Trennkolbens 13, sofern dieser, wie in der Figur dargestellt, auf Anschlag gegen den Anschlagkörper 70 fährt. Ansonsten ist der Anschlagkörper 70 durch seine Eigenspannung im Inneren des Speichergehäuses 1 in seiner gezeigten Lage fixiert. Anstelle des Anschlagkörpers 70 kann auch eine Vorkragung oder ein sonstiges Anschlagmittel auf der Innenseite des Speichergehäuses 1 dienen, wobei die Anordnung sinnfällig so gewählt wird, daß das Dichtmittel 17 beim Betrieb der Vorrichtung nicht in die Nut 33 gelangen kann.

## Patentansprüche

1. Kolbenspeicher mit einem innerhalb eines Speichergehäuses (1) axial verfahrbaren Trennkolben (13), der eine Fluidseite (15) des Speichers von seiner Gasseite (23) trennt und an seinem an der Innenwand des Speichergehäuses (1) geführten Umfang zwei in Axialrichtung zueinander versetzte Abdichtungsbereiche (17,25) aufweist, wobei
- das Speichergehäuse (1) an einer zwischen den Abdichtungsbereichen (17,25) des Trennkolbens (13) gelegenen Stelle eine Entlüftungsmöglichkeit (31) zur Ableitung von die Abdichtungsbereiche (17,25) überwindenden Leckmedien aufweist,
- als Entlüftungsmöglichkeit eine in der Wand des Speichergehäuses (1) durchgehend ausgebildete Entlüftungsbohrung (31) vorgesehen ist,
- das Austrittsende der Entlüftungsbohrung (31) mit einer Sammelkammer (39) für die Aufnahme der Leckmedien in Verbindung steht,
- die Sammelkammer (39) einen eine Entlüftung ins Freie ermöglichenden Auslaß (49) aufweist,
- der Auslaß (49) eine durch den in der Sammelkammer (39) herrschenden Druck öffenbare, normalerweise geschlossene Ventilanordnung (51) aufweist,
- die Sammelkammer (39) durch einen auf der Außenseite eines den Trennkolben (31) aufnehmenden Zylinderrohres (3) des Speichergehäuses (1) sitzenden Ringkörper (41) gebildet ist, der eine den Auslaß bildende Bohrung (49) aufweist,
**dadurch gekennzeichnet, dass**
- der Ringkörper (41) eine äquidistant zur Außenseite des Zylinderrohres (3) verlaufende Ringfläche (43) aufweist, die durch sich beidseits an diese anschließende, radial nach innen vorspringende Randleisten (45) in einem die lichte Weite der Sammelkammer (39) definierenden Abstand vom Zylinderrohr (3) gehalten ist, und
- als Ventilanordnung des Auslasses ein die Ringfläche (43) umgebendes und die Bohrung (49) überdeckendes elastisches Band (51) vorgesehen ist.

2. Kolbenspeicher nach Anspruch 1, **dadurch gekennzeichnet, dass** die einander zugewandten Innenseiten der Randleisten (45) jeweils durch ein Dichtelement (47) gegenüber der Außenseite des Zylinderrohres (3) abgedichtet sind.

3. Kolbenspeicher nach Anspruch 1 oder 2, **dadurch gekennzeichnet, dass** der Trennkolben (13) an seinem zwischen den Abdichtungsbereichen (17,25) gelegenen, mit der Entlüftungsmöglichkeit (31) zusammenwirkenden Abschnitt eine in seinen Umfang eingearbeitete Vertiefung (37) aufweist.

4. Kolbenspeicher nach einem der Ansprüche 1 bis 3, **dadurch gekennzeichnet, dass** der Trennkolben (13) außer dem der Fluidseite (15) benachbarten ersten Abdichtungsbereich (17) und dem gegen die Gasseite (23) hin axial versetzt gelegenen zweiten Abdichtungsbereich (25) einen axial noch weiter gegen die Gasseite (23) hin versetzten dritten Abdichtungsbereich (27) aufweist und daß im Trennkolben (13) eine Versorgungseinrichtung (55,57,63) für die Zufuhr eines fließfähigen Schmierstoffes zu dem zwischen zweitem und drittem Abdichtungsbereich (25 bzw. 27) gelegenen Umfangsabschnitt (53) des Trennkolbens (13) vorgesehen ist.

5. Kolbenspeicher nach einem der Ansprüche 1 bis 4, **dadurch gekennzeichnet, daß** das innere Ende der Entlüftungsbohrung (31) in eine in die Innenwand des Speichergehäuses (1) eingearbeitete ringnutartige Ausnehmung (33) einmündet, die sich innenumfangsseitig durchgehend in zur Axialrichtung senkrechter Richtung erstreckt.

## Claims

1. Piston store with a separating piston (13) axially displaceable within a store housing (1), the same separating a fluid side (15) of the store from its gas side (23) and comprising two sealing sections (17, 25) offset from one another in an axial direction on the circumference of the inside wall of the store housing (1), whereby
- the store housing (1) comprises a venting means (31) for venting media leaked into the sealing sections (17, 25) at a point located between the sealing sections (17, 25) of the separating piston (13),
- a venting bore (31) is envisaged continuously formed in a wall of the store housing (1) as a venting means,
- the outlet end of the venting bore (31) is connected with a collection chamber (39) for receiving the leaked media,
- the collection chamber (39) comprises an outlet (49) enabling a venting to atmosphere,
- the outlet (49) comprises a normally closed valve arrangement (51) that can be opened by the pressure existing inside the collection chamber (39),
- the collection chamber (39) is formed by an annular body (41) seated on the outside of a cylindrical pipe (3) of the store housing (1) receiving the separating piston (31) which comprises a bore (49) forming the outlet,
**characterised in that**
- the annual body (41) comprises an annular surface (43) extending equidistantly to the outside of the cylindrical pipe (3) which is held by radially inwardly projecting edge strips (45) following the same on both sides at a distance defining the inside width of the collection chamber (39) from the cylindrical pipe (3), and
- an elastic band (51) surrounding the annular surface (43) and covering the bore (49) is envisaged as the valve arrangement of the outlet.

2. Piston store according to Claim 1, **characterised in that** the insides of the edge strips (45) facing each other are each sealed by means of a sealing element (47) against the outside of the cylindrical pipe (3).

3. Piston store according to Claim 1 or 2, **characterised in that** the separating piston (13) comprises a recess (37) inserted into its circumference in a section located between the sealing sections (17, 25) co-operating with the venting means (31).

4. Piston store according to one of the Claims 1 to 3, **characterised in that** the separating piston (13) comprises a third sealing section (27) that is axially offset still further towards the gas side (23) in addition to the first sealing section (17) adjacent to the fluid side (15) and the second sealing section (25) axially offset towards the gas side (23), and **in that** a supply means (55, 57; 63) for the supply of a flowable lubricant to the circumference section (53) of the separating piston (13) located between the second and third sealing section (25, i.e. 27) is envisaged in the separating piston (13).

5. Piston store according to one of the Claims 1 to 4, **characterised in that** the inside end of the venting bore (31) opens out into an annular grooved recess (33) inserted into the inside wall of the store housing (1) which continuously extends around the inside circumference in a direction vertical to the axial direction.

## Revendications

1. Accumulateur à piston, comprenant un piston (13) séparateur qui peut être déplacé axialement à l'intérieur d'un boîtier (1) d'accumulateur et qui sépare un côté (15) fluide de l'accumulateur de son côté (23) gaz et comporte, sur son pourtour guidé sur la paroi intérieure du boîtier (1) d'accumulateur, deux régions (17, 25) d'étanchéité mutuellement décalées en direction axiale, dans lequel
- le boîtier (1) d'accumulateur comporte, en un endroit situé entre les régions (17, 25) d'étancheité du piston (13) séparateur, un moyen (31) de mise à l'atmosphère pour évacuer les produits de fuite surpassant les régions (17, 25) d'étanchéité,
- il est prévu comme moyen de mise à l'atmosphère un perçage (31) de mise à l'atmosphère réalisé traversant dans la paroi du boîtier (1) d'accumulateur,
- l'extrémité de sortie du perçage (31) de mise à l'atmosphère communique avec une chambre (39) collectrice destinée à recueillir les produits de fuite,
- la chambre (39) collectrice comporte une évacuation (49) permettant une mise à l'air libre,
- l'évacuation (49) comporte un ensemble (51) de soupape normalement fermé, pouvant être ouvert par la pression régnant dans la chambre (39) collectrice,
- la chambre (39) collectrice est formée par un corps (41) annulaire qui est monté sur le côté extérieur d'un tube (3) cylindrique du boîtier (1) d'accumulateur recevant le piston (13) séparateur et qui comporte un perçage (49) constituant l'évacuation,
**caractérisé en ce que**
- le corps (41) annulaire comporte une surface (43) annulaire qui s'étend de manière équidistante par rapport au côté extérieur du tube (3) cylindrique et qui est maintenue, à une distance du tube (3) cylindrique définie par la largeur intérieure de la chambre (39) collectrice, par des rebords (45) qui se raccordent de part et d'autre à ladite surface et font saillie radialement vers l'intérieur, et
- il est prévu comme ensemble de soupape de l'évacuation une bande (51) élastique entourant la surface (43) annulaire et recouvrant le perçage (49).

2. Accumulateur à piston suivant la revendication 1, **caractérisé en ce que** les côtés intérieurs en vis-à-vis des rebords (45) sont respectivement rendus étanches vis-à-vis du côté extérieur du tube (3) cylindrique par un élément (47) d'étanchéité.

3. Accumulateur à piston suivant la revendication 1 ou 2, **caractérisé en ce que** le piston (13) séparateur comporte, sur son tronçon situé entre les régions (17, 25) d'étanchéité et coopérant avec le moyen (31) de mise à l'atmosphère, un renfoncement (37) ménagé dans son pourtour.

4. Accumulateur à piston suivant l'une des revendications 1 à 3, **caractérisé en ce que** le piston (13) séparateur comporte, en plus de la première région (17) d'étanchéité voisine du côté (15) fluide et de la deuxième région (25) d'étanchéité se trouvant axialement décalée en direction du côté (23) gaz, une troisième région (27) d'étanchéité axialement encore plus décalée en direction du côté (23) gaz, et **en ce qu'**il est prévu dans le piston (13) séparateur un dispositif (55, 57, 63) d'alimentation pour l'apport d'un lubrifiant à écoulement libre au tronçon (53) de pourtour du piston (13) séparateur qui se trouve entre la deuxième (25) et la troisième (27) région d'étanchéité.

5. Accumulateur à piston suivant l'une des revendications 1 à 4, **caractérisé en ce que** l'extrémité intérieure du perçage (31) de mise à l'atmosphère débouche dans un évidement (33) qui est ménagé dans la paroi intérieure du boîtier (1) d'accumulateur et qui s'étend de manière traversante sur le pourtour intérieur en direction perpendiculaire à la direction axiale.
